# EUROPÄISCHE PATENTANMELDUNG

(11) **EP 4 286 025 A1**
(43) Veröffentlichungstag der Anmeldung: **06.12.2023**
(21) Anmeldenummer: 23173691.9
(22) Anmeldetag: 16.05.2023
(51) Int. Cl.: A63H 19/24, A63H 33/04

(54) **MODELLBAUANLAGEN- STEUEREINRICHTUNG, ANORDNUNG UND MODELLBAUANLAGE, MODELLBAU-ELEMENT UND VERFAHREN ZUM KONFIGURIEREN UND/ODER BETREIBEN EINER MODELLBAUANLAGE**

(30) Priorität: 31.05.2022 DE 202022103065 U
(71) Anmelder: Schaub, Mike, 45549 Spockhövel (DE)
(72) Erfinder: Schaub, Mike, 45549 Spockhövel (DE)
(74) Vertreter: Paul & Albrecht Patentanwälte PartG mbB

(57) **Zusammenfassung**

Modellbauanlagen-Steuereinrichtung (1), insbesondere Modelleisenbahnanlagen-Steuereinrichtung (1), zum Steuern mindestens eines optischen und/oder akustischen Ausgabegeräts, insbesondere mehrerer optischer und/oder akustischer Ausgabegeräte, in einer Modellbauanlage, bevorzugt in einer Modelleisenbahnanlage, mit
einer Rechnereinheit,
einer mit dieser verbundenen oder in dieser integrierten Kommunikationsschnittstelle zum Konfigurieren des mindestens einen Ausgabegeräts von einem externen Rechner, und
mindestens einem Anschluss, insbesondere mehreren Anschlüssen, zum Verbinden der Steuereinrichtung (1) mit dem mindestens einen Ausgabegerät.

## Beschreibung

Die vorliegende Erfindung betrifft eine Modellbauanlagen-Steuereinrichtung, insbesondere eine Modelleisenbahnanlagen-Steuereinrichtung, zum Steuern mindestens eines optischen und/oder akustischen Ausgabegeräts, insbesondere mehrerer optischer und/oder akustischer Ausgabegeräte, insbesondere in einer Modellbauanlage, bevorzugt in einer Modelleisenbahnanlage.

Ferner betrifft die vorliegende Erfindung eine Anordnung umfassend eine solche Steuereinrichtung und mindestens ein, insbesondere mehrere mit der Steuereinrichtung verbundene optische und/oder akustische Ausgabegeräte. Außerdem betrifft die vorliegende Erfindung eine Modellbauanlage, insbesondere eine Modelleisenbahnanlage mit einer solchen Anordnung. Darüber hinaus betrifft die Erfindung ein Modellbauelement und ein Verfahren zum Konfigurieren und/oder Betreiben einer Modellbauanlage.

Modellbauanlagen, insbesondere Modelleisenbahnanlagen, dienen dazu, reale Landschaften, Gebäude, Straßen und Eisenbahnanlagen möglichst realitätsnah in einem verkleinerten Maßstab darzustellen. Mit fortschreitender Digitalisierung begegnet man im Alltag zunehmend Monitoren, beispielsweise auf Bahnsteigen als Zugzielanzeige, welche digital angesteuert werden und die angezeigte Darstellung, beispielsweise das Zugziel und Angaben zum jeweiligen Zug, bedarfsweise wechseln. Außerdem werden zumeist aktuelle Informationen, beispielsweise Verspätungen, bei Bedarf angezeigt.

Andere Beispiele sind Monitore, auf denen Werbung angezeigt wird, oder beispielsweise an Tankstellen die Anzeige der aktuellen Benzinpreise. Auch Einzelhandelsgeschäfte nutzen häufig Monitore in ihren Schaufenstern, um über aktuelle Angebote zu informieren.

Für die Gestaltung einer Modelleisenbahnanlage, welche möglichst genau die Realität wiedergeben soll, besteht daher die Notwendigkeit, in verkleinertem Maßstab auch solche Displays zu verwenden. Diese sollen dementsprechend gerade bei einer komplexen Modelleisenbahnanlage mit einer Vielzahl von im Einsatz befindlichen Zügen auch dynamisch betrieben werden und je nach Bedarf und Situation unterschiedliche Anzeigen darstellen.

Hierzu existieren auf dem Markt bereits verschiedene Displays, welche beispielsweise als fertig vorbereitete Module von Zugzielanzeigen angeboten werden. Diese können fertig in eine Modelleisenbahnanlage integriert werden und als Zugzielanzeiger auf einem Bahnsteig platziert werden. Das Konfigurieren erfolgt dabei kabelgebunden. Das bedeutet, dass an dem Modul ein entsprechender Anschluss vorgesehen ist, um eine kabelgebundene Verbindung mit einem Rechner herzustellen, um das jeweilige Display zu konfigurieren, d.h. festzulegen, welches Bild es zeigen soll.

Wenngleich sich ein solcher Zugzielanzeiger grundsätzlich bewährt hat, so kann als nachteilig angesehen werden, dass nur ein kabelgebundenes Konfigurieren möglich ist. Gerade bei größeren Modelleisenbahnanlagen ist die direkte Zugänglichkeit zu den Komponenten häufig erschwert, so dass das Verbinden mit einem Kabel mit hohem Aufwand verbunden sein kann.

Daneben gehören zu einer realistischen Darstellung auch die Wiedergabe von Geräuschen oder akustischen Signalen. Hierzu können akustische Ausgabegeräte in Form von Lautsprechern in eine Modellbauanlage integriert werden, die bedarfsweise, beispielsweise wenn ein Zug einer Modelleisenbahnanlage eine Position passiert, ein akustisches Signal abgeben. Andere beispielhafte Anwendungen sind Durchsagen an Bahnhöfen oder Geräuschkulissen bei öffentlichen Veranstaltungen.

Die Aufgabe der vorliegenden Erfindung besteht darin, eine alternative Modellbauanlagen-Steuereinrichtung zum Steuern von mindestens einem, insbesondere von mehreren optischen und/oder akustischen Ausgabegeräten bereitzustellen, welche insbesondere die zuvor genannten Nachteile vermeidet.

Diese Aufgabe ist gemäß einem ersten Aspekt bei einer Modellbauanlagen-Steuereinrichtung der eingangs genannten Art dadurch gelöst, dass diese eine Rechnereinheit, eine mit dieser verbundenen oder in dieser integrierten Kommunikationsschnittstelle zum Konfigurieren der Displays von einem externen Rechner, und mindestens einen Anschluss, insbesondere mehrere Anschlüsse zum Verbinden der Steuereinrichtung mit dem mindestens einen Ausgabegerät aufweist.

Dieser Ausgestaltung liegt die Überlegung zugrunde, über eine Kommunikationsschnittstelle von einem externen Rechner das mindestens eine Ausgabegerät konfigurieren zu können. Bei den Ausgabegeräten kann es sich prinzipiell um Displays, insbesondere um unterschiedliche Displays, und/oder um Lautsprecher, insbesondere mehrere Lautsprecher handeln. Die Displays können unterschiedliche Abmessungen aufweisen und/oder derart konfiguriert werden/sein, dass unterschiedliche Grafiken auf den verschiedenen Displays angezeigt werden. Es kann sich bei den Ausgabegeräten ausschließlich um Displays handeln.

In weiterer Ausgestaltung der Erfindung kann die Kommunikationsschnittstelle als WLAN-Schnittstelle ausgebildet sein oder eine solche umfassen, so dass das Konfigurieren der Ausgabegeräte kabellos von einem externen Rechner durchgeführt werden kann.

Dieser Ausgestaltung liegt die Überlegung zugrunde, die Modellbauanlagen-Steuereinrichtung mit einer WLAN-Schnittstelle zu versehen, so dass ein Anschluss eines Kabels zum Konfigurieren der mit der Steuereinrichtung verbundenen Ausgabegeräte nicht mehr erforderlich ist. Damit kann die Steuereinrichtung im Prinzip an einer beliebigen Stelle einer Modellbauanlage eingebaut werden. Dies erhöht die Flexibilität bei der Gestaltung der Modellbauanlage, da die Steuereinrichtung nicht mehr unmittelbar zugänglich sein muss, um ein Kabel zum Konfigurieren der Ausgabegeräte, insbesondere von Displays oder Lautsprechern, beispielsweise ein entsprechendes Programmierkabel, zum Verbinden mit einem Programmierrechner anzuschließen.

Bevorzugt ist die Kommunikationsschnittstelle derart ausgebildet, dass per Webbrowser direkt auf die Steuereinrichtung über WLAN zugegriffen oder über einen externen Editor erstellte Daten in die Steuereinrichtung hochgeladen und/oder Daten von dieser über WLAN heruntergeladen werden können. Mit anderen Worten kann vorgesehen sein, dass auf einfache Weise über einen Webbrowser ein direkter Zugriff auf die Steuereinrichtung per WLAN möglich ist. In diesem Fall kann sich der Rechner im Prinzip an einem beliebigen Ort befinden, so dass auch über größere Entfernungen über das Internet auf die Steuereinrichtung zugegriffen werden kann und Änderungen der Anzeigen der Ausgabegeräte, z. B. der Displays vorgenommen werden können. Alternativ ist es in an sich bekannter Weise möglich, in einem nicht permanent mit der Steuereinrichtung kommunizierenden Editor Daten zu erstellen und in die Steuereinrichtung hochzuladen, bzw. Daten von dieser runterzuladen.

Gemäß einer bevorzugten Ausgestaltung ist die Steuereinrichtung ausgebildet, ein Softwareupdate der Rechnereinheit über die WLAN-Schnittstelle durchzuführen. Das bedeutet, dass die WLAN-Schnittstelle nicht nur zum Konfigurieren der Anzeigen auf den verschiedenen Displays oder von akustischen Ausgaben dient, sondern auch ein Software-Update, insbesondere ein Update des Betriebssystems der Steuereinrichtung, über die WLAN-Schnittstelle durchgeführt werden kann. Die WLAN-Schnittstelle kann ausgebildet sein, auf das Internet zuzugreifen und Echtzeitdaten insbesondere von Zügen, Bussen, Straßenbahnen, U-Bahnen, Fähren und/oder Flugzeugen zu empfangen. Die Steuereinrichtung kann ausgebildet sein, solche Daten auf den optischen und/oder akustischen Ausgabegeräten anzuzeigen, bzw. herauszugeben. Beispielsweise können solche Echtzeitdaten auf Displays angezeigt werden. Für das Empfangen und das Ausgeben von solchen Echtzeitdaten kann das JSON-Format oder ein anderes Format, beispielsweise das XML-Format, verwendet werden.

Um einen unbefugten Zugriff während des Betriebs einer Modellbauanlage, insbesondere einer Modelleisenbahnanlage, zu verhindern, kann die WLAN-Schnittstelle insbesondere mittels eines Jumpers wahlweise ein- oder abschaltbar sein. Dementsprechend kann die Steuereinrichtung so betrieben werden, dass die WLAN-Schnittstelle deaktiviert ist, solange eine Verbindung zu einem externen Rechner nicht hergestellt werden soll.

In bevorzugter Ausgestaltung ist die Steuereinrichtung in Form einer Leiterplatte ausgebildet. Eine Leiterplatte, auch Platine genannt, dient dabei als Träger für die diversen elektronischen Bauteile. Die diversen elektronischen Bauteile sind auf der Leiterplatte mechanisch befestigt und elektronisch miteinander verbunden. Eine solche Ausgestaltung ist besonders platzsparend, da eine Vielzahl von Leiterplatten in entsprechenden Schaltschränken untergebracht werden können. Die Steuereinrichtung kann auch ein Gehäuse umfassen, in welchem die elektronischen Komponenten untergebracht sind. Dadurch kann beispielsweise eine Leiterplatte mit den diversen elektronischen Bauteilen vor Umgebungseinflüssen geschützt werden.

Gemäß einer bevorzugten Ausgestaltung weist die Steuereinrichtung mindestens ein, insbesondere mindestens zwei, bevorzugt mindestens drei, besonders bevorzugt genau vier Anschlüsse zum Anschluss von TFT-Displays oder OLED-Displays auf. Bevorzugt handelt es sich um achtpolige Anschlüsse. Auf diese Weise können mehrere, besonders bevorzugt genau vier verschiedene mehrfarbige, insbesondere RGB-TFT und/oder RGB-OLED Displays angeschlossen werden. Die Steuereinrichtung kann mindestens einen, insbesondere mindestens zwei, bevorzugt mindestens vier, besonders bevorzugt genau acht Anschlüsse zum Anschluss von monochromen OLED-Displays aufweisen. Dabei kann es sich insbesondere um fünfpolige Anschlüsse handeln.

Durch die vorgesehene Mehrzahl an Anschlüssen können verschiedene Displays durch eine Steuereinrichtung gesteuert werden. Dabei ist die Steuereinrichtung bevorzugt ausgebildet, die verschiedenen Displays derart zu steuern, dass verschiedene Anzeigen auf den Displays dargestellt werden können. Konkret kann jeder Anschluss zum Anschließen eines Displays derart angesteuert werden, dass auf jedem verbundenen Display ein anderes Bild angezeigt wird. Dadurch kann die vorliegende Steuereinrichtung sehr universell eingesetzt werden. Beispielweise kann vorgesehen sein, ein Display oder mehrere Displays für Zugzielanzeigen zu verwenden. Gleicherma-ßen ist es möglich, ein oder mehrere Displays zur Darstellung von Verkehrszeichen, Logos, Benzinpreisanzeigen, Uhren oder Abfahrtsmonitoren zu verwenden.

Die Steuereinrichtung ist dabei bevorzugt ausgebildet und geeignet, RGB-TFT-Displays und/oder RGB-OLED-Displays mit einer Auflösung von 240 x 135 Pixel anzusteuern. Ferner kann die Steuereinrichtung geeignet sein, auch Displays mit einer größeren Auflösung beispielsweise von 320 x 240 Pixel oder 480 x 320 Pixel anzusteuern. Auf diese Weise können beispielsweise auch Anzeigetafeln für Bahnhofshallen dargestellt werden.

Ferner kann die Steuereinrichtung ausgebildet und eingerichtet sein, monochrome OLED-Displays mit einer Auflösung von 128 x 64 und/oder 96 x 16 Pixel zu steuern.

Möglich ist auch, dass die Steuereinrichtung ausgebildet und geeignet ist, ein rundes TFT- oder OLED- Display, beispielsweise mit einer Auflösung von 240 x 240 Pixel anzusteuern. Auf diese Weise können beispielsweise verschiedene Bahnhofsuhren dargestellt werden.

Die Steuereinrichtung kann außerdem mindestens einen, insbesondere genau einen bevorzugt dreipoligen Anschluss für einen RGB-LED-Streifen aufweisen. Ein solcher RGB-LED-Streifen ist üblicherweise mit Dreifach-Dioden versehen, d.h. auf einer Diode befindet sich jeweils eine rote, blaue und grüne Lichtquelle, so dass Licht mit einer beliebigen Farbkombination emittiert werden kann.

In weiterer Ausgestaltung können Speichermittel vorgesehen sein und vorkonfigurierte Anzeigen für Displays oder akustische Ausgaben auf den Speichermitteln hinterlegt sein oder werden können. Beispielsweise kann vorgesehen sein, dass vorkonfigurierte Zugzielanzeigen verschiedener Epochen, d.h. mit verschiedener graphischer Ausgestaltung, auf den Speichermitteln hinterlegt sind. Gleichermaßen können Tankstellenanzeigen oder Logos oder Verkehrszeichen, sowie verschiedene Formen von Bahnhofsuhren auf den Speichermitteln hinterlegt sein. Bevorzugt handelt es sich dabei um JPEG-Dateien, die auf den Speichermitteln hinterlegt sind. Die Rechnereinheit kann einen internen Arbeitsspeicher und/oder einen internen Festwertspeicher aufweisen. Dabei kann es sich um einen Flash-Speicher handeln. In diesem Fall sind die Speichermittel in die Rechnereinheit integriert.

Die Rechnereinheit ist bevorzugt als Mikrocontroller ausgebildet. Insbesondere kann die Rechnereinheit als 32bit- Mikrocontroller ausgebildet sein. Es kann vorgesehen sein, dass die Rechnereinheit Peripherieschnittstellen aufweist und/oder eine integrierte WLAN-Schnittstelle besitzt. Die Rechnereinheit kann dabei bevorzugt einen oder zwei interne Prozessorkerne besitzen. Gemäß einer bevorzugten Ausgestaltung ist die Rechnereinheit derart ausgebildet, dass auf jedem an die Steuereinrichtung angeschlossenen Ausgabegerät ein unterschiedliches Signal, insbesondere auf jedem Display ein unterschiedliches Bild angezeigt werden kann.

In weiterer Ausgestaltung kann die Steuereinrichtung eine Vorrichtung zur Aufnahme einer Speicherkarte, insbesondere einer Mikro-SD-Karte aufweisen. Diese Vorrichtung ist bevorzugt mit der Rechnereinheit gekoppelt. Eine zusätzliche Speicherkarte ermöglicht das Hinterlegen weiterer vorkonfigurierter Anzeigen für Displays oder vorkonfigurierter akustischer Signale für Lautsprecher.

Die Steuereinrichtung kann ferner einen USB-Anschluss, insbesondere einen Mini-USB-Anschluss aufweisen. Bei USB-Anschlüssen handelt es sich um handelsübliche Schnittstellen zum kabelgebundenen Anschluss beispielsweise eines Rechners. Außerdem kann ein USB-Anschluss zur Stromversorgung eines externen Gerätes oder auch der Steuereinrichtung verwendet werden.

Die Steuereinrichtung kann ferner einen Stromversorgungsanschluss, insbesondere in Form einer zweipoligen Schraubklemme, bevorzugt für eine Gleichspannung von 7 bis 12 Volt aufweisen. Dieser Ausgestaltung liegt die Überlegung zugrunde, die Steuereinrichtung mit einem zentralen Stromversorgungsanschluss zu versehen. Mit dem Stromversorgungsanschluss kann ein Linearregler verbunden sein, mittels welchem eine kontinuierliche Ausgangsspannung insbesondere in Höhe von 5 Volt erzeugt wird. Gleicherma-ßen kann der USB-Anschluss mit einem Linearregler verbunden sein, welcher bevorzugt eine Ausgangsspannung von 3,3 Volt bereitstellen kann. Diese kann insbesondere dazu dienen, die Rechnereinheit mit Strom zu versorgen.

Ferner kann die Steuereinrichtung eine Echtzeituhr, insbesondere in Form eines Echtzeituhrenbausteins aufweisen. Bevorzugt weist diese Echtzeituhr eine autonome Stromversorgung auf, so dass auch bei einem Stromausfall die Echtzeituhr korrekt läuft. Die Echtzeituhr kann mit der Rechnereinheit gekoppelt sein. Bevorzugt ist die Rechnereinheit derart ausgebildet, dass auf angeschlossenen Displays die aktuelle Uhrzeit angezeigt werden kann.

Die Steuereinrichtung kann ferner einen Multiplexer aufweisen. Dieser kann mit der Rechnereinheit gekoppelt sein. Über den Multiplexer können insbesondere mehrere Anschlüsse für monochrome OLED- Displays mit der Rechnereinheit verbunden sein. Die Kommunikation zwischen Rechnereinheit und den Anschlüssen für monochrome OLED- Displays kann dabei über I²C-BUS erfolgen.

Gemäß einer bevorzugten Ausführungsform kann die Steuereinrichtung derart ausgestaltet sein, dass ein Datenerfassungsgerät angeschlossen ist oder angeschlossen werden kann, und die Rechnereinheit derart konfiguriert sein, dass die auf den Displays angezeigten Bilder in Abhängigkeit von den erfassten Daten automatisch umgeschaltet werden können beziehungsweise automatisch Lautsprechersignale ausgegeben werden können. Bei dem Datenerfassungsgerät kann es sich um ein RFID-Lesegerät und/oder einen Barcodescanner und/oder eine Kamera und/oder eine Vorrichtung zur Erkennung der Fahrtrichtung eines Zuges handeln. Beispielsweise kann durch ein entsprechendes Datenerfassungsgerät erfasst werden, wenn ein Zug einen Bahnhof auf der Modelleisenbahnanlage verlässt, so dass anschließend der Zugzielanzeiger entsprechend umgeschaltet werden kann.

Möglich ist auch, dass die Steuereinrichtung derart ausgebildet ist, dass mindestens ein, insbesondere mehrere Sub-Prozessoren angeschlossen werden können, um Animationen auf den angeschlossenen Displays anzuzeigen. Mit anderen Worten kann vorgesehen sein, dass nicht nur statische Bilder angezeigt werden, sondern auch dynamische Sequenzen angezeigt werden. Hierbei kann es sich um elektronische Verkehrszeichen zum Beispiel mit einer Animation zum Einfädeln, wenn ein monochromes Display angesteuert wird, oder um eine Aufzuganimation handeln, wenn ein RGB-TFT- Display oder ein RGB- OLED- Display angesteuert wird.

In weiterer Ausgestaltung kann die Steuereinrichtung mindestens einen Optokopplereingang für ein DCC-Signal und/oder mindestens ein S88- und/oder S88N-Eingang und/oder -Ausgang aufweisen. Ein Optokopplereingang für ein DCC-Signal ermöglicht die Arbeitung von standardisierten Steuerungssignalen. DCC steht hierbei für Digital Command Control. Hierbei handelt es sich um einen Standard zur digitalen Zug-Signal- und Weichensteuerung von Modelleisenbahnen, der von der Firma Lenz Elektronik entwickelt wurde. Dadurch kann die Steuereinrichtung auch im Zusammenhang mit dem DCC-Protokoll verwendet werden und leicht in eine bestehende Modellbauanlage integriert werden. Ein S88- und/oder S88N-Eingang und/oder -Ausgang ermöglicht die Verbindung mit entsprechenden Decodern, die beispielsweise von der Firma Märklin angeboten werden.

Möglich ist auch, dass die Steuereinrichtung einen insbesondere 5-poligen Steckplatz zum Anschluss von weiteren, externen I²C-Erweiterungsplatinen aufweist.

In weiterer Ausgestaltung kann die Steuereinrichtung mindestens einen, insbesondere mehrere MP3-Player-Module aufweisen. In konkreter Ausgestaltung kann die Steuereinrichtung mindestens einen, insbesondere mehrere Anschlüsse für Lautsprecher aufweisen, insbesondere jedem MP3-Player-Modul zugeordnet einen Anschluss für einen Lautsprecher.

Möglich ist, dass die Steuereinrichtung ausschließlich Anschlüsse zum Verbinden der Steuereinrichtung mit optischen Ausgabegeräten, insbesondere Displays, aufweist. Möglich ist auch, dass die Steuereinrichtung ausschließlich Anschlüsse zum Verbinden der Steuereinrichtung mit akustischen Ausgabegeräten, beispielsweise Lautsprechern aufweist. Gleichermaßen ist es möglich, dass die Steuereinrichtung sowohl Anschlüsse zum Verbinden der Steuereinrichtung mit einem oder mehreren optischen Ausgabegeräten und einem oder mehreren akustischen Ausgabegeräten aufweist.

Gemäß einem zweiten Aspekt beinhaltet die Erfindung eine Steuereinrichtung, insbesondere eine Modellbauanlagen-Steuereinrichtung, bevorzugt eine Modelleisenbahnanlagen-Steuereinrichtung, welche eine Rechnereinheit, eine mit dieser verbundenen oder in dieser integrierten Kommunikationsschnittstelle und mindestens einen Anschluss, insbesondere mehrere Anschlüsse zum Verbinden der Steuereinrichtung mit mindestens einem Datenerfassungsgerät aufweist. Mit anderen Worten kann eine solche Steuereinrichtung mit einem oder mehreren Datenerfassungsgeräten, beispielsweise RFID-Lesegeräten und/oder einem Barcodescanner und/oder einer Kamera und/oder einer Vorrichtung zum Erkennen der Fahrtrichtung eines Zuges verbunden werden. Durch eine derartige Steuereinrichtung kann somit erfasst werden, wenn ein Zug einen Bahnhof einer Modelleisenbahnanlage verlässt, so dass anschließend ein Signal ausgegeben werden kann, beispielsweise an eine zentrale Steuerung, dass gegebenenfalls Weichen, Displays wie Zugzielanzeiger oder andere Komponenten umgeschaltet werden können. Die Steuereinrichtung kann eine Kommunikationsschnittstelle umfassen, welche als WLAN-Schnittstelle ausgebildet sein kann, so dass Signale kabellos an einen externen Rechner und/oder an eine zentrale Steuerung übermittelt werden können.

Die der Erfindung zugrunde liegende Aufgabe wird gemäß einem weiteren Aspekt ferner gelöst durch eine Anordnung umfassend eine Steuereinrichtung, insbesondere wie zuvor beschrieben im Zusammenhang mit dem ersten oder zweiten Aspekt, und mindestens ein mit der Steuereinrichtung verbundenes und/oder an diese angeschlossenes optisches und/oder akustisches Ausgabegerät. Bevorzugt umfasst die Anordnung mehrere mit der Steuereinrichtung verbundene bzw. an diese angeschlossene optische und/oder akustische Ausgabegeräte.

In weiterer Ausgestaltung kann mindestens ein Ausgabegerät als Display ausgebildet sein. Insbesondere können mehrere Ausgabegeräte als Display ausgebildet sein. Möglich ist auch, dass sämtliche Ausgabegeräte als Display ausgebildet sind.

Die erfindungsgemäße Anordnung ist bevorzugt dadurch gekennzeichnet, dass mindestens ein, insbesondere mindestens zwei, bevorzugt genau vier an die Steuereinrichtung angeschlossene Displays als RGB-TFT-Displays und/oder als RGB-OLED-Displays ausgebildet sind. Bevorzugt weisen diese Displays eine Auflösung von 240 x 135 Pixel oder von 160 x 80 Pixel oder von 320 x 240 Pixel oder von 480 x 320 Pixel auf. Es kann vorgesehen sein, dass an jeden Anschluss der Steuereinrichtung mindestens ein, insbesondere genau ein Display angeschlossen ist. Es können unterschiedliche Displays mit den verschiedenen Anschlüssen verbunden sein. Diese können sich auch hinsichtlich ihrer Auflösung unterscheiden.

Die Anordnung kann auch derart ausgestaltet sein, dass zwei oder mehr Displays parallel zueinander geschaltet werden und gemeinsam mit einem Anschluss an der Steuereinrichtung verbunden sind. Eine solche Ausgestaltung empfiehlt sich beispielsweise dann, wenn sichergestellt ist, dass auf mehreren Displays stets der gleiche Inhalt angezeigt werden soll. Dies kann beispielsweise auftreten, wenn mehrere Zugzielanzeiger an einem Bahnsteig einer Modellbauanlage vorgesehen sind.

Ferner können mindestens ein, insbesondere mindestens zwei, bevorzugt mindestens vier, besonders bevorzugt genau acht an die Steuereinrichtung angeschlossene Displays als monochrome OLED-Displays ausgebildet sein, die bevorzugt eine Auflösung von 128 x 64 oder von 96 x 16 Pixel aufweisen. Auch bei monochromen OLED-Displays kann vorgesehen sein, dass an jeden entsprechenden Anschluss der Steuereinrichtung mindestens ein Display, insbesondere genau ein Display angeschlossen ist. Dabei müssen die mit den Anschlüssen verbundenen Displays nicht baugleich sein; vielmehr kann es sich um verschiedene Displays insbesondere mit einer unterschiedlichen Auflösung handeln. Möglich ist auch, dass mehrere Displays mit einem Anschluss verbunden sind. In diesem Fall zeigen die Displays stets den gleichen Inhalt an.

In einer bevorzugten Ausführungsform weist die Anordnung genau ein optisches Ausgabegerät in Form eines Displays, insbesondere in Form eines TFT-oder OLED- oder E-Paper-Displays auf, wobei die Steuereinrichtung und das Display als Baueinheit ausgebildet sind. Mit anderen Worten bilden die Steuereinrichtung und das Display eine bevorzugt fest miteinander verbundene Baueinheit, so dass keine langen Kabelverbindungen zwischen der Steuereinrichtung und dem einen Display erforderlich sind. Möglich ist auch, dass die Anordnung genau zwei einander gegenüber liegende Ausgabegeräte in Form von jeweils einem Display aufweist, insbesondere in Form von TFT- oder OLED- oder E-Paper-Displays, welche bevorzugt identisch ausgebildet sind, und die Steuereinrichtung bevorzugt in Form einer Platine zwischen den beiden Displays angeordnet ist. In diesem Fall können die beiden Displays in zwei einander gegenüber liegende Richtungen insbesondere dieselbe Anzeige anzeigen.

Eine solche, als Baueinheit ausgebildete Anordnung mit einem oder zwei einander gegenüberliegenden Ausgabegeräten, insbesondere TFT-oder OLED- oder E-Paper-Displays, kann auch so ausgestaltet sein, dass diese in eine Lokomotive oder einen Waggon einer Modelleisenbahn in den Maßstäben 2, 1 oder 0 eingebaut oder eingesetzt werden kann. In diesem Fall kann die Anordnung als Zugzielanzeiger oder als Zuglaufanzeige verwendet werden. E-Paper- Displays bieten dabei die Möglichkeit, die Zuglaufanzeigen ohne Spannungsversorgung über einen längeren Zeitraum anzuzeigen. Damit können beispielsweise Waggons auch in Vitrinen mit einem zuvor programmierten Zugzielanzeiger oder einer Zuglaufanzeige ausgestellt werden.

Die Anordnung kann ferner dadurch gekennzeichnet sein, dass mindestens ein Ausgabegerät, insbesondere mehrere Ausgabegeräte, besonders bevorzugt jedes Ausgabegerät als Lautsprecher ausgebildet ist/sind. In weiterer Ausgestaltung kann die Anordnung insgesamt mindestens zwei, insbesondere mindestens vier, bevorzugt mindestens sechs, besonders bevorzugt mindestens oder genau acht Lautsprecher aufweisen, welche mit der Steuereinrichtung, insbesondere mit entsprechenden MP3-Player-Modulen, bevorzugt mit jeweils einem MP3-Player-Modul, verbunden sind. Ein MP3-Player-Modul kann dabei derart ausgebildet sein, dass es mit einem Lautsprecher verbunden oder verbindbar ist und diesen Lautsprecher ansteuert. Ein MP3-Player-Modul kann auch als Baueinheit ausgebildet sein, welche einen integrierten Lautsprecher umfasst, so dass die akustischen Signale direkt von dem Modul emittiert werden.

Die Anordnung kann neben einem optischen und/oder akustischen Ausgabegerät oder alternativ dazu mindestens ein, insbesondere mehrere RFID-Lesegeräte umfassen. Diese können an verschiedenen Stellen einer Modellbauanlage platziert werden, um in Wechselwirkung mit beispielsweise an bewegbaren Teilen, insbesondere Zügen, angebrachten RFID-Etiketten Informationen, beispielsweise eine Identifikation, Position in einer Modellbauanlage, eine Bewegungsrichtung und/oder eine Geschwindigkeit, zu den entsprechenden bewegbaren Teilen zu erfassen.

Die Erfindung schafft gemäß einem weiteren Aspekt ferner ein Modellbau-Element, insbesondere einen Klemmbaustein, mit einer solchen Anordnung. Mit anderen Worten kann eine solche Anordnung umfassend ein Display und eine Steuereinrichtung, welche bevorzugt als Baueinheit ausgebildet sind, in einem Modellbauelement, insbesondere in einem Klemmbaustein untergebracht werden. Bei Modellbau-Elementen kann es sich neben Klemmbausteinen prinzipiell auch um Elemente einer Modellbauanlage, insbesondere einer Modelleisenbahn-Anlage, wie beispielsweise Werbeflächen, Zugzielanzeigen in Bahnhöfen, speziellen Display-Tafeln oder Informationstafeln in Bahnhöfen handeln.

Das Modellbauelement, insbesondere der Klemmbaustein, kann einen insbesondere quaderförmigen Grundkörper aufweisen, der bevorzugt in einer Seitenfläche eine Aussparung aufweist, in welche die Anordnung eingesetzt ist. Bevorzugt ist die Anordnung derart eingesetzt, dass das Display zur Seite nach außen weist. Dazu kann der Grundkörper des Modellbau-Elements eine entsprechende Aussparung aufweisen. Diese kann durchgängig ausgebildet sein oder nicht durchgängig ausgebildet sein. Mit anderen Worten kann die Aussparung den Grundkörper vollständig durchsetzen oder sich nur über einen Teil des Grundkörpers erstrecken. Durchsetzt die Aussparung den Grundkörper vollständig, so bietet sich eine Anordnung wie zuvor beschrieben mit zwei einander gegenüberliegenden Displays und einer insbesondere dazwischen angeordneten Steuereinrichtung an. Möglich ist auch, dass die Anordnung alternativ oder zusätzlich zu einem Display mindestens einen, insbesondere genau einen Lautsprecher aufweist, so dass neben optischen auch akustische Signale ausgegeben werden können.

Bevorzugt ist der Grundkörper des Modellbau-Elements, insbesondere eines Klemmbausteins, hohl ausgebildet. An einer Oberseite kann der Grundkörper eine Eingriffskontur zum form- und/oder kraftschlüssigen Verbinden mit einer entsprechenden Gegenkontur des benachbarten Modellbau-Elements und/oder an einer Unterseite eine Gegenkontur zum form- und/oder kraftschlüssigen Verbinden mit einem benachbarten Modellbau-Element aufweisen. Derartige Modellbau-Elemente, welche auch als Klemmbausteine bezeichnet werden, werden beispielsweise in weiter Verbreitung beispielsweise unter der Marke Lego vertrieben.

In konkreter Ausgestaltung kann die Anordnung, welche bevorzugt als Baueinheit ausgebildet ist, mit dem Grundkörper form- und/oder kraft- und/oder stoffschlüssig verbunden sein. Insbesondere kann die Anordnung in die Aussparung des Grundkörpers eingeklebt oder in diese eingeschraubt sein. Der Grundkörper kann ferner insbesondere in entsprechenden Stirnflächen Anschlüsse zum Verbinden der Steuereinrichtung mit anderen Geräten aufweisen. Diese Anschlüsse können beispielsweise einen Stromversorgungsanschluss und/oder einen Kartenslot, insbesondere einen Micro-SD-Kartenslot, und/oder eine USB-Schnittstelle und/oder einen Audioausgang zum Anschließen eines akustischen Ausgabegeräts insbesondere eines Lautsprechers, umfassen. Die Anordnung kann ein Gehäuse umfassen, welche das Display/ die Displays und die Steuereinrichtung zumindest teilweise umgibt und vor Umgebungseinflüssen schützt. Das Gehäuse kann an die Aussparung des Grundkörpers angepasst sein, so dass es mit einem geringen Spiel in die Aussparung eingesetzt werden kann.

Gemäß einem weiteren Aspekt schafft die Erfindung ferner ein Verfahren zum Einbauen einer Anordnung in ein Modellbau-Element, insbesondere in einen Klemmbaustein. Dazu wird eine entsprechende Anordnung umfassend eine Steuereinrichtung und ein oder mehrere optische Ausgabegeräte, insbesondere in Form eines TFT- oder OLED- oder E-Paper-Displays, bereitgestellt. Ebenso wird ein Modellbau-Element mit einer entsprechenden Aussparung bereitgestellt. Insbesondere kann es sich hierbei um einen Klemmbaustein handeln. Die Anordnung, welche bevorzugt als Baueinheit ausgebildet ist, wird in die Aussparung des Modellbau-Elements eingesetzt und mit diesem form- und/oder kraft- und/oder stoffschlüssig verbunden.

Die Anordnung kann dabei derart in das Modellbau-Element eingesetzt sein/werden, dass das optische Ausgabegerät bündig mit dem Grundkörper, insbesondere mit einer Seitenwand des Grundkörpers, abschließt. Dadurch können auf einfache Weise Displays und akustische Ausgabegeräte wie Lautsprecher in Modellbauteile aus Klemmbausteinen eingesetzt werden, wodurch sich die Verwendungsmöglichkeiten von solchen Klemmbausteinen deutlich erhöhen.

Die der Erfindung zugrunde liegende Aufgabe ist ferner gelöst durch eine Modellbauanlage, insbesondere eine Modelleisenbahnanlage, mit mindestens einer Anordnung wie zuvor beschrieben. Konkret kann dabei mindestens ein an die Steuereinrichtung angeschlossenes Ausgabegerät in Form eines Displays als Zugzielanzeiger verwendet werden.

Die Anordnung der Modellbauanlage umfasst bevorzugt mindestens ein RFID-Lesegerät, welches an die Steuereinrichtung angeschlossen ist. In der Modellbauanlage können an bewegbaren Teilen, insbesondere an Zügen, RFID-Etiketten angebracht sein, so dass über das RFID-Lesegerät ein Zug identifiziert werden kann. Dieser Ausgestaltung liegt die Überlegung zugrunde, über entsprechende RFID-Lesegeräte in einer Modellbauanlage bewegbare Teile, insbesondere Züge, zu identifizieren, wenn die RFID-Etiketten in die Nähe des RFID-Lesegeräts gelangen und von diesen detektiert werden.

In konkreter Ausgestaltung können mindestens ein, insbesondere mehrere RFID-Lesegeräte an einem Modelleisenbahn-Gleis, insbesondere unter der Gleisbettung des Modelleisenbahn-Gleises angeordnet sein. Auf diese Weise können die RFID-Lesegeräte von außen unsichtbar angebracht werden.

Mindestens ein RFID-Etikett, welches von dem RFID-Lesegerät detektiert werden kann, kann unter einem Drehgestell eines Zuges oder unter dem Waggonboden eines Zuges angeordnet sein. Dadurch kann der Zug identifiziert werden, wenn er sich über das am Gleis angeordnete RFID-Lesegerät bewegt.

Bevorzugt sind zwei zueinander benachbarte RFID-Lesegeräte an dem Modelleisenbahngleis angeordnet. Dadurch kann neben der Identifikation des Zuges auch die Fahrtrichtung und gegebenenfalls die Geschwindigkeit des Zuges erkannt werden. Diese Ausgestaltung basiert auf der Überlegung, dass ein RFID-Etikett, welches am Zug, beispielsweise am Drehgestell oder am Waggonboden angebracht ist, zunächst eines der beiden RFID-Lesegeräte überfährt und anschließend das andere der beiden Lesegeräte. Durch den Zeitversatz kann auf die Fahrtrichtung und/oder auf die Geschwindigkeit zurückgeschlossen werden.

Gemäß einem weiteren Aspekt schafft die Erfindung ferner ein Verfahren zum Konfigurieren und/oder Betreiben einer Modellbauanlage mit einer oder mehreren Anordnungen wie zuvor beschrieben, wobei jede Steuereinrichtung einer Anordnung eine WLAN-Schnittstelle enthält, wobei das Verfahren die folgenden Schritte umfasst:
- jede Steuereinrichtung stellt eine Identifikation, insbesondere einen SSID (Service Set Identifier), sichtbar bereit;
- ein Anwender verbindet sich insbesondere von einem externen Rechner mit den Steuereinrichtungen;
- insbesondere über einen Web-Browser nimmt der Anwender Einstellungen an den jeweiligen Steuereinrichtungen vor.

Diesem Verfahren liegt die Überlegung zugrunde, drahtlos mehrere Steuereinrichtungen, insbesondere wie zuvor beschrieben, miteinander zu koppeln bzw. zu verbinden. Praktisch handelt es sich um eine Steueranordnung, die eine Mehrzahl gleicher oder verschiedener Steuereinrichtungen aufweist. Die Identifikation kann eine Zeichenfolge umfassen oder daraus bestehen. Die Identifikation kann sich aus verschiedenen Bestandteilen zusammensetzen. Diese kann ein Präfix für die gesamte Modellbauanlage umfassen. Mit anderen Worten wird dadurch die Modellbauanlage insgesamt identifiziert. Ferner kann sie eine Anzahl von Zeichen, insbesondere von hexadezimalen Zeichen, bevorzugt von 12 hexadezimalen Zeichen umfassen für die Typenkennzeichnung. Darüber hinaus kann sie eine Kennzeichnung umfassen, je nachdem, ob es sich, bei der jeweiligen Steuereinruchtung um einen Master, einen Slave oder um einen Repeater handelt. Durch diese Identifikation sind die einzelnen Steuereinrichtungen einer Modellbauanlage eindeutig identifiziert.

In weiterer Ausgestaltung können die Steuereinrichtungen der verschiedenen Anordnungen untereinander über ein Protokoll miteinander kommunizieren. Das Protokoll kann die Identifikation der Steuereinrichtung untereinander beinhalten. Alternativ oder ergänzend kann das Protokoll die Bereitstellung von Webadressen beinhalten, auf denen sich Informationen über die einzelnen Anordnungen finden lassen. Mit anderen Worten kann über die Angabe von Webadressen beispielsweise auf eine Bedienungsanleitung, ein Produktfoto oder weitere Informationen zurückgegriffen werden.

Das Protokoll kann auch die Bereitstellung von Informationen über die jeweilige Anordnung, insbesondere den Namen, eine Funktionsbeschreibung, den Verbindungsstatus zum WLAN und/oder die IP-Adresse der jeweiligen Anordnung oder der Steuereinrichtung der jeweiligen Anordnung umfassen. Insbesondere kann die Verbindung der Steuereinrichtungen über ESP-NOW drahtlos erfolgen. Bei ESP-NOW handelt es sich um ein Protokoll zur drahtlosen Kommunikation, welches von Espressif entwickelt wurde und relativ kleine Datenpakete beinhaltet. Insbesondere können damit Nachrichten von bis zu 250 Bytes ausgetauscht werden.

Für die weitere Ausgestaltung der Erfindung wird auf die Unteransprüche sowie auf die nachfolgende Beschreibung von Ausführungsbeispielen unter Bezugnahme auf die Zeichnung verwiesen. In der Zeichnung zeigen:
- Figur 1: eine erste Ausführungsform einer Steuereinrichtung gemäß der vorliegenden Erfindung in einer Draufsicht;
- Figur 2: eine Anordnung gemäß der vorliegenden Erfindung mit der Steuereinrichtung aus Figur 1 in einer schematischen Darstellung;
- Figur 3: zweite Ausführungsform einer Steuereinrichtung gemäß der vorliegenden Erfindung in einer Draufsicht;
- Figur 4: eine Anordnung gemäß der vorliegenden Erfindung mit der Steuereinrichtung aus Figur 3 in einer schematischen Darstellung;
- Figur 5: eine weitere Anordnung gemäß der vorliegenden Erfindung mit der Steuereinrichtung aus Figur 3 in einer schematischen Darstellung;
- Figur 6: eine dritte Ausführungsform einer Steuereinrichtung gemäß der vorliegenden Erfindung in einer schematischen Draufsicht;
- Figur 7: ein Teil einer Modellbauanlage gemäß der vorliegenden Erfindung einer schematischen Skizze; und
- Figur 8: ein Modellbau-Element gemäß der vorliegenden Erfindung in einer perspektivischen Ansicht.

In der Figur 1 ist eine erfindungsgemäße Modellbauanlagen- Steuereinrichtung 1 dargestellt, welche in Form einer Leiterplatte 2 ausgebildet ist. Das bedeutet, dass diverse elektronische Komponenten der Steuereinrichtung 1 auf der Leiterplatte 2 angeordnet und miteinander verschaltet sind.

Die Steuereinrichtung 1 umfasst eine Rechnereinheit, welche vorliegend als 32 Bit-Mikrocontroller 3 ausgebildet ist. Konkret handelt es sich um einen ESP-WROOM-32-Mikrocontroller mit einer Taktfrequenz von 240 MHz.

In den Mikrocontroller 3 integriert sind Speichermittel in Form eines Arbeitsspeichers mit einer Speicherkapazität von 520 kB. Der Mikrocontroller 3 kann mit einer Betriebsspannung von 2,2 - 3,6 V betrieben werden.

Zur Stromversorgung des Mikrocontrollers 3 ist am linken Rand der Leiterplatte ein Mini-USB-Anschluss 4 angeordnet, über welchen eine Gleichspannung von 5 V bereitgestellt werden kann. Über einen Linearregler 5 der Bauform LM 1117- 3V3 wird diese auf eine Spannung von 3,3 V geregelt, welche den Mikrocontroller 3 mit Strom versorgt.

Die Steuereinrichtung 1 weist einen weiteren Stromversorgungsanschluss 6 auf, welcher in Form einer zweipoligen Schraubklemme oben links auf der Leiterplatte 2 angeordnet ist. Über diesen kann eine Gleichspannung von 7 - 12 V bereitgestellt werden. An den Stromversorgungsanschluss 6 schließt sich ein weiterer Linearregler 7 der Bauform LM 1117- 5V an, der die Versorgungsspannung von 7- 12 V auf eine Gleichspannung von 5 V regelt. Es ist eine Möglichkeit vorgesehen, zwischen dieser Gleichspannung von 5 V und der Gleichspannung, welche über den Mini-USB-Anschluss 4 bereitgestellt wird, umzuschalten.

Außerdem ist auf der Leiterplatte 2 ein Echtzeituhrmodul 8 der Bauform MCP 79410 vorgesehen, vorliegend mit einer autonomen Stromversorgung in Form einer Batterie der Bauform CR 2032. Das Echtzeituhrmodul 8 ist mit dem Mikrocontroller 3 verbunden.

Ebenfalls an dem Mikrocontroller 3 angeschlossen ist eine Vorrichtung 9 zur Aufnahme einer Mikro-SD-Karte.

Die Steuereinrichtung 1 umfasst ferner genau vier achtpolige Anschlüsse 10 zum Anschluss von TFT-Displays oder RGB-OLED-Displays, die als Steckverbinder der Bauform PS 25/ 5G WS der Firma Reichelt Elektronik ausgebildet sind. In der in der Figur 2 dargestellten Anordnung ist an jeden achtpoligen Anschluss 10 ein RGB-TFT-Display 11 mit einer Auflösung von 240 x 135 Pixel angeschlossen. Die Stromversorgung der Displays 11 erfolgt mittels der vom Linearregler 7 bereitgestellten Gleichspannung von 5 V. Damit können vier verschiedene Displayinhalte auf den Displays 11 angezeigt werden. Es können auch Displays 11 parallel geschaltet werden, wenn auf mehreren Displays 11 stets der gleiche Inhalt angezeigt werden soll.

Außerdem ist der Mikrocontroller 3 mit einem I²C-Bus-Multiplexer in der Ausführungsform TCA 9548 verbunden. Mit dem Multiplexer 12 sind wiederum insgesamt acht fünfpolige Anschlüsse 13 zum Anschluss von monochromen OLED-Displays verbunden. Konkret handelt es sich bei den Anschlüssen um Steckverbinder der Form PS 25/ 5G WS der Firma Reichelt Elektronik. In der in der Figur 2 dargestellten Anordnung ist an jeden fünfpoligen Anschluss 13 ein monochromes OLED-Display 14 mit einer Auflösung von 128 x 64 Pixeln angeschlossen.

Darüber hinaus enthält die Steuereinrichtung 1 einen weiteren dreipoligen Anschluss 15, an welchen in der Figur 2 dargestellten Anordnung ein RGB-LED-Streifen 16 der Ausführungsform WS 2812 B angeschlossen ist. Der dreipolige Anschluss 15 wird durch einen Steckverbinder PS 25/ 3G WS der Firma Reichelt Elektronik gebildet.

Der Mikrocontroller 3 ist dabei derart ausgebildet, d.h. mit einer derartigen Software ausgestattet, dass sämtliche Displays, die in der in der Figur 2 dargestellten Anordnung angeschlossen sind, unabhängig voneinander angesteuert werden können. Mit anderen Worten kann auf jedem Display 11, 14 ein unterschiedliches Bild gezeigt werden.

In den Mikrocontroller 3 ist eine Kommunikationsschnittstelle zum Konfigurieren der Displays 11, 14, und des LED-Streifens 16 von einem externen Rechner enthalten. Vorliegend ist die Kommunikationsschnittstelle als WLAN-Schnittstelle 17 ausgebildet. Da die WLAN-Schnittstelle 17 in den Mikrocontroller 3 integriert ist, ist diese nicht als separates Bauteil in den Figuren 1 und 2 dargestellt, sondern lediglich schematisch angedeutet. Konkret handelt es sich bei der WLAN-Schnittstelle 17 um einen integrierten 802.11 BGN HT40 WiFi Transceiver. Ferner ist eine Bluetooth-Einrichtung enthalten. Die WLAN-Schnittstelle 17 ermöglicht es, das Konfigurieren der Displays, d.h. die Festlegung, welche Bilder die Displays anzeigen, kabellos von einem externen Rechner durchzuführen, ohne dass ein Kabel aufwendig an die Steuereinrichtung 1 angeschlossen werden muss.

Ferner ist die WLAN-Schnittstelle 17 derart ausgebildet, dass per Webbrowser direkt auf den Mikrocontroller 3 und den in diesem enthaltenen Speicher zugegriffen werden kann, um die Displays zu konfigurieren. Ferner kann ein Softwareupdate des Mikrocontrollers 3 über die WLAN-Schnittstelle 17 durchgeführt werden.

Die Steuereinrichtung 1 enthält ferner einen Jumper 18, mittels welchem die WLAN-Schnittstelle ein- oder abgeschaltet werden kann.

Vorliegend sind auf den Speichermitteln des Mikrocontrollers 3 vorkonfigurierte Anzeigen für die Displays hinterlegt. Diese können vorkonfigurierte Zugzielanzeigen verschiedener Epochen enthalten. Beim Konfigurieren der Displays 11, 14 über die WLAN-Schnittstelle 17 können entsprechende Anzeigen ausgewählt werden.

Durch das Echtzeituhrmodul 8 können darüber hinaus die aktuelle Uhrzeit und der aktuelle Tag auf den Displays 11, 14 angezeigt werden.

Die in der Figur 1 dargestellte Steuereinrichtung 1 ermöglicht somit das flexible Steuern und Konfigurieren einer Vielzahl von verschiedenen Displays, die in einer Modelleisenbahnanlage zum Einsatz kommen können. Dabei können Displays, die stets den gleichen Inhalt anzeigen sollen, auch parallel geschaltet werden. Konkret können mit der vorliegenden Steuereinrichtung 1 insgesamt vier verschiedene Displayinhalte auf RGB- TFT- Displays 11 und 8 verschiedene Displayinhalte auf monochromen OLED-Displays 14 gezeigt werden. Unabhängig davon kann noch der RGB- LED- Streifen 16 angesteuert werden.

Die Figur 3 zeigt eine zweite Ausführungsform einer erfindungsgemäßen Steuereinrichtung 1. Die Steuereinrichtung 1 ist dabei ähnlich ausgebildet wie die in der Figur 1 dargestellte Steuereinrichtung. Allerdings enthält diese insgesamt zwei achtpolige Anschlüsse 10 für ein Display, sowie ein MP3-Player-Modul der Ausführung YX5200-24QS MP3 Audio Decoder Chip.

Außerdem ist ein Optokopplereingang für einen DCC-Eingang 20 ausgebildet. Daneben ist ein Optokopplereingang 21 für einen Gleiskontakt angeordnet. Ferner enthält die Steuereinrichtung vier achtpolige S88/S88N-Eingänge 22, die unten links auf der Leiterplatte 2 nebeneinander angeordnet sind.

Rechts auf der Leiterplatte 2 sind ferner ein Baustein CD4014 für eine S88-Rückmeldung und ein S88/S88N-Ausgang vorgesehen.

Anders als die Steuereinrichtung 1 der Figur 1 enthält die Steuereinrichtung 1 der Figur 3 keine fünfpoligen Anschlüsse 13 und auch keinen Multiplexer 12, sowie kein Echtzeituhrmodul 8.

In der Figur 4 ist eine Anordnung dargestellt, welche die Steuereinrichtung 1 der Figur 3 umfasst. Die beiden achtpoligen Anschlüsse 10 sind dabei mit RGB-TFT-Displays 11 verbunden. Darüber hinaus sind die S88/S88N-Eingänge 22 mit entsprechenden RFID-Lesegeräten 25 verbunden. Diese können zum Detektieren von Signalen von RFID-Etiketten, welche beispielsweise an Zügen angebracht sind, verwendet werden und entsprechend in einer Modellbauanlage, insbesondere in einer Modelleisenbahnanlage, an geeigneten Positionen verbaut sein.

Das MP3-Player-Modul 19 ist mit einem akustischen Ausgabegerät in Form eines Lautsprechers 26 verbunden. Dadurch können auch akustische Signale in einer Modellbauanlage emittiert werden.

Die Figur 5 zeigt eine weitere Anordnung gemäß der vorliegenden Erfindung, welche die Steuereinrichtung 1 der Figur 3 umfasst. Die Anordnung umfasst hier, anders als in der Figur 3, lediglich 4 RFID-Lesegeräte 25, welche mit den entsprechenden S88/S88N-Eingängen 22 der Steuereinrichtung verbunden sind.

Die Figur 6 zeigt eine alternative Steuereinrichtung 1 gemäß der vorliegenden Erfindung. Diese umfasst ebenfalls eine Leiterplatte 2, auf welcher ein Microcontroller 3 und zwei Multiplexer 12 angeordnet sind. Im unteren Bereich befindet sich ein Stromversorgungsanschluss 6 und direkt daneben ein Optokoppleranschluss für einen DCC-Eingang 20. Im oberen Bereich der Leiterplatte 2 und im unteren Bereich der Leiterplatte 2 sind jeweils vier MP3-Player-Module 19 angeordnet, welche als Baueinheit ausgebildet sind und einen entsprechenden Lautsprecher aufweisen. Ferner sind im unteren Bereich zwei Lautsprecheranschlüsse 26 zum Anschluss von externen Lautsprechern vorgesehen.

Die Steuereinrichtung 1 der Figur 6 kann dabei derart ausgestaltet sein, dass sie über den DCC-Eingang 20, per WLAN oder über ein insbesondere auf ESP-NOW basierendes Protokoll angesteuert wird, um bestimmte akustische Signale auszugeben.

In der Figur 7 ist ein Teil einer Modellbauanlage, vorliegend einer Modellbau-Eisenbahnanlage, dargestellt. Diese umfasst ein Gleis 27 mit einem darunter angeordneten Gleisbett 28, welches in der mittleren Abbildung der Figur 6 im Querschnitt schematisch dargestellt ist. In dem Gleis 27, konkret unterhalb des Gleisbetts 28 sind vier zueinander beabstandet angeordnete RFID-Lesegeräte 25 angeordnet. Dabei sind jeweils zwei Lesegeräte 25 nah beieinander positioniert. Konkret handelt es sich um RC522-RFID-Lesegeräte 25.

An dem schematisch dargestellten Waggon 29, welcher zwei Drehgestelle 30 aufweist, sind zwei RFID-Etiketten 31 der Bauform NTAG 213 angeordnet.

Ein RFID-Etikett 31 ist dabei unter dem Drehgestell 30 befestigt, wohingegen das andere RFID-Etikett 31 direkt am Boden des Waggons 39 befestigt ist.

Fährt nun ein Zug mit einem solchen Waggon über das in der Figur 6 oben dargestellte Gleis, so werden nacheinander durch die RFID-Lesegeräte 25 die entsprechenden RFID-Etiketten 31 detektiert. Dadurch kann zunächst eine eindeutige Identifikation des Zugs bzw. des Waggons 29 vorgenommen werden. Durch den Zeitversatz, mit welchem die RFID-Etiketten 31 beim Überfahren des Gleises von den verschiedenen RFID-Lesegeräten 25 detektiert werden, kann auf die Fahrtrichtung und/oder die Geschwindigkeit des Waggons 29 zurückgeschlossen werden. Dadurch kann auf einfache Weise sowohl die Fahrtrichtung, als auch die Position des jeweiligen Zugs auf einer Modellbauanlage erkannt werden und dementsprechend weitere Komponenten, beispielsweise optische und/oder akustische Ausgabegeräte wie Displays oder Lautsprecher, angesteuert werden. Beispielhaft ist in der Figur 7 eine Zuglaufanzeige bzw. Zugzielanzeige 40 gezeigt.

In der Figur 8 ist ein Modellbau-Element in Form eines Klemmbausteins 32 gemäß der vorliegenden Erfindung dargestellt. Der Klemmbaustein 32 besitzt einen im Wesentlichen quaderförmigen Grundkörper 33, der vorliegend hohl ausgebildet ist. An einer Oberseite besitzt der Grundkörper 33 eine Eingriffskontur in Form von mehreren zylinderförmigen Vorsprüngen 34. Die Eingriffskontur kann auch in anderer Weise ausgestaltet sein. Die zylinderförmigen Vorsprünge 34 dienen dem form- und kraftschlüssigen Verbinden mit einer entsprechenden Gegenkontur eines benachbarten Klemmbausteins. An seiner Unterseite weist der Grundkörper 33 eine entsprechende Gegenkontur 35 auf.

In einer Seitenfläche 36 des Grundkörpers 33 ist eine Aussparung 37 ausgebildet, in welche eine Anordnung 38 gemäß der vorliegenden Erfindung eingesetzt ist. Konkret ist die Anordnung 38 in die Aussparung 37 eingeklebt.

Die Anordnung 38 umfasst vorliegend eine Steuereinrichtung 1 und ein monochromes OLED-Display 14. Alternativ ist anstelle des monochromen OLED-Displays auch ein RGB-TFT-Display 14 oder ein RGB-OLED-Display 41 oder ein E-Paper-Display 42 denkbar. Dabei ist die Anordnung 38 als Baueinheit ausgebildet, d.h. das Display 14 ist fest mit der Steuereinrichtung 1 verbunden. Das Display 14 schließt dabei bündig mit der Seitenfläche 36 des Grundkörpers 33 des Klemmbausteins 32 ab.

In der in der Figur 8 rechts dargestellten Stirnfläche des Grundkörpers 33 sind ferner ein Mini-USB-Anschluss 4, eine Vorrichtung für eine Speicherkarte 9 und ein Audioanschluss 39 zum Verbinden mit einem Lautsprecher angeordnet. Die jeweiligen Anschlüsse sind mit der Steuereinrichtung 1 innerhalb des Grundkörpers 33 verbunden.

### Bezugszeichenliste

- 1: Steuereinrichtung
- 2: Leiterplatte
- 3: Mikrocontroller
- 4: Mini-USB-Anschluss
- 5: Linearregler
- 6: Stromversorgungsanschluss
- 7: Linearregler
- 8: Echtzeituhrmodul
- 9: Vorrichtung für Speicherkarte
- 10: achtpoliger Anschluss
- 11: RGB- TFT- Display
- 12: Multiplexer
- 13: fünfpoliger Anschluss
- 14: monochromes OLED-Display
- 15: dreipoliger Anschluss
- 16: RGB- LED- Streifen
- 17: WLAN-Schnittstelle
- 18: Jumper
- 19: MP3-Player-Modul
- 20: Optokoppleranschluss für DCC-Eingang
- 21: Optokopplereingang für Gleiskontakt
- 22: S88/S88N-Eingang
- 23: Baustein für S88-Rückmeldung
- 24: S88/S88N-Ausgang
- 25: RFID-Lesegerät
- 26: Lautsprecher
- 27: Gleis
- 28: Gleisbett
- 29: Waggon
- 30: Drehgestell
- 31: RFID-Etikett
- 32: Klemmbaustein
- 33: Grundkörper
- 34: zylinderförmiger Vorsprung
- 35: Gegenkontur
- 36: Seitenfläche
- 37: Aussparung
- 38: Anordnung
- 39: Audio-Anschluss/Lautsprecher
- 40: Zuglaufanzeige/ Zugzielanzeige
- 41: RGB-OLED- Display
- 42: E-Paper-Display

## Patentansprüche

1. Modellbauanlagen-Steuereinrichtung (1), insbesondere Modelleisenbahnanlagen-Steuereinrichtung (1), zum Steuern mindestens eines optischen und/oder akustischen Ausgabegeräts, insbesondere mehrerer optischer und/oder akustischer Ausgabegeräte, in einer Modellbauanlage, bevorzugt in einer Modelleisenbahnanlage, mit
einer Rechnereinheit,
einer mit dieser verbundenen oder in dieser integrierten Kommunikationsschnittstelle zum Konfigurieren des mindestens einen Ausgabegeräts von einem externen Rechner, und
mindestens einem Anschluss, insbesondere mehreren Anschlüssen, zum Verbinden der Steuereinrichtung (1) mit dem mindestens einen Ausgabegerät.

2. Modellbauanlagen-Steuereinrichtung (1) nach Anspruch 1, **dadurch gekennzeichnet, dass** die Kommunikationsschnittstelle als WLAN-Schnittstelle (17) ausgebildet ist oder eine solche umfasst, so dass das Konfigurieren des mindestens einen Ausgabegeräts kabellos von einem externen Rechner durchgeführt werden kann, wobei, bevorzugt, die Kommunikationsschnittstelle derart ausgebildet ist, dass per Webbrowser direkt auf die Steuereinrichtung (1) über WLAN zugegriffen und/oder über einen externen Editor erstellte Daten in die Steuereinrichtung (1) hochgeladen und/oder Daten von dieser über WLAN heruntergeladen werden können.

3. Modellbauanlagen-Steuereinrichtung (1) nach einem der vorherigen Ansprüche, **dadurch gekennzeichnet, dass** die Steuereinrichtung (1) derart ausgestaltet ist, dass ein Datenerfassungsgerät, insbesondere ein RFID-Lesegerät (25) und/oder ein Barcodescanner und/oder eine Kamera und/oder eine Vorrichtung zur Erkennung der Fahrtrichtung eines Zuges, angeschlossen ist oder angeschlossen werden kann, und die Rechnereinheit derart konfiguriert ist, dass die Ausgabe auf einem Ausgabegerät, insbesondere die Anzeige auf einem Display oder mehreren Displays, in Abhängigkeit von den erfassten Daten automatisch umgeschaltet werden kann.

4. Anordnung (38) umfassend
eine Steuereinrichtung (1) nach einem der vorherigen Ansprüche, und
mindestens ein mit der Steuereinrichtung (1) verbundenes optisches und/oder akustisches Ausgabegerät.

5. Anordnung (38) nach Anspruch 19, **dadurch gekennzeichnet, dass** mindestens ein Ausgabegerät als Display ausgebildet ist, wobei, insbesondere, mindestens ein, insbesondere mindestens zwei, bevorzugt genau vier an die Steuereinrichtung (1) angeschlossene Displays als RGB-TFT-Displays und/oder als RGB-OLED-Displays ausgebildet sind, wobei, bevorzugt, die Displays eine Auflösung von 240x135 Pixel und/oder von 160 x 80 Pixel und/oder von 320 x 240 Pixel und/oder von 480 x 320 Pixel aufweisen, und/oder wobei, bevorzugt, mindestens zwei Displays parallel zueinander geschaltet sind und mit einem Anschluss an der Steuereinrichtung (1) verbunden sind.

6. Anordnung (38) nach Anspruch 5, **dadurch gekennzeichnet, dass** mindestens ein, insbesondere mindestens zwei, bevorzugt mindestens vier, besonders bevorzugt genau acht an die Steuereinrichtung (1) angeschlossene Displays als monochrome OLED-Displays ausgebildet sind, die bevorzugt eine Auflösung von 128x64 oder von 96x16 Pixel aufweisen.

7. Anordnung (38) nach Anspruch 5 oder 6, **dadurch gekennzeichnet, dass** die Anordnung (38) mindestens ein, insbesondere genau ein optisches Ausgabegerät in Form eines Displays, bevorzugt in Form eines TFT- oder OLED- oder E-Paper-Displays, aufweist und die Steuereinrichtung (1) und das mindestens eine Display als Baueinheit ausgebildet sind.

8. Modellbauanlage, insbesondere Modelleisenbahnanlage, mit mindestens einer Anordnung (38) nach einem der Ansprüche 4 bis 7.

9. Modellbauanlage nach Anspruch 8, wobei die Anordnung (38) mindestens ein RFID-Lesegerät (25) umfasst, welches an die Steuereinrichtung (1) angeschlossen ist, und in der Modellbauanlage an bewegbaren Teilen, insbesondere an Zügen, RFID-Etiketten (31) angebracht sind, so dass über das RFID-Lesegerät (25) ein Zug identifiziert werden kann, wobei, insbesondere, mindestens ein, insbesondere mehrere RFID-Lesegeräte (25) an einem Modelleisenbahn-Gleis (27), insbesondere unter der Gleisbettung (28) des Modelleisenbahn-Gleises angeordnet sind, wobei bevorzugt zwei zueinander benachbarte RFID-Lesegeräte (25) an dem Modelleisenbahngleis (27) angeordnet sind.

10. Modellbauanlage nach Anspruch 9, **dadurch gekennzeichnet, dass** mindestens ein RFID-Etikett (31) unter einem Drehgestell (30) eines Zuges oder unter dem Waggonboden eines Zuges angeordnet ist.

11. Modellbauanlage nach einem der Ansprüche 8 bis 10, **dadurch gekennzeichnet, dass** mindestens eine Anordnung (38) mehrere Displays enthält, die als Zugzielanzeiger in Bahnhöfen oder als Werbedisplays oder als Zugstandsanzeiger oder als Informationstafel in Bahnhöfen verwendet werden.

12. Modellbau-Element, insbesondere Klemmbaustein (32), mit einer Anordnung (38) nach Anspruch 7.

13. Modellbau-Element nach Anspruch 12, **dadurch gekennzeichnet, dass** dieses einen insbesondere quaderförmigen Grundkörper (33) aufweist, der insbesondere in einer Seitenfläche (36) eine Aussparung (37) aufweist, in welcher die Anordnung (38) eingesetzt ist, und/oder dass der Grundkörper (33) hohl ausgebildet ist und/oder an einer Oberseite eine Eingriffskontur zum form- und/oder kraftschlüssigen Verbinden mit einer entsprechenden Gegenkontur (35) eines benachbarten Modellbau-Elements und/oder an einer Unterseite eine Gegenkontur (35) zum form- und/oder kraftschlüssigen Verbinden mit einem benachbarten Modellbau-Element aufweist.

14. Verfahren zum Konfigurieren und/oder Betreiben einer Modellbauanlage mit einer oder mehreren Anordnungen (38) nach einem der Ansprüche 4 bis 7, wobei jede Steuereinrichtung (1) einer Anordnung (38) eine WLAN-Schnittstelle (17) enthält, umfassend die folgenden Schritte:
- jede Steuereinrichtung (1) stellt eine Identifikation, insbesondere eine SSID (Service Set Identifier), sichtbar bereit;
- ein Anwender verbindet sich mit den Steuereinrichtungen (1);
- insbesondere über einen Webbrowser nimmt der Anmelder Einstellungen an den jeweiligen Steuereinrichtungen (1) vor.

15. Verfahren nach Anspruch 14, **dadurch gekennzeichnet, dass** die Steuereinrichtungen (1) untereinander über ein Protokoll miteinander kommunizieren, wobei, insbesondere,
das Protokoll die Identifikation der Steuereinrichtungen (1) untereinander beinhaltet, und/oder
das Protokoll die Bereitstellung von Webadressen beinhaltet, wo sich Informationen über die einzelnen Anordnungen (38) finden lassen, und/oder
das Protokoll die Bereitstellung von Informationen über die jeweilige Anordnung (38), insbesondere den Namen, eine Funktionsbeschreibung, den Verbindungsstatus zum WLAN, und/oder
die IP-Adresse der Anordnung (38) oder der Steuereinrichtung (1) der jeweiligen Anordnung (38), beinhaltet, und/oder
über das Protokoll ein Upload und/oder Download von Speicherdaten erfolgt, und/oder
das Protokoll Rückmeldeinformationen einer S88/S88N-Rückmeldung zur Verfügung stellt.
